# EUROPÄISCHE PATENTSCHRIFT

(11) **EP 0 773 610 B1**
(45) Veröffentlichungstag und Bekanntmachung des Hinweises auf die Patenterteilung: **05.04.2000**
(21) Anmeldenummer: 95117298.0
(22) Anmeldetag: 03.11.1995
(51) Int. Cl.: H01R 43/01

(54) **Verfahren und Vorrichtung zur halbautomatischen Herstellung von Leitungssätzen**
Process and device for the semi-automatic manufacturing of cable harnesses
Procédé et dispositif pour la fabrication semi-automatique de faisceaux de câbles

(43) Veröffentlichungstag der Anmeldung: 14.05.1997
(73) Patentinhaber: STOCKO Metallwarenfabriken Henkels und Sohn GmbH & Co, 42327 Wuppertal (DE)
(72) Erfinder: KROLL, JüRGEN, 42259 WUPPERTAL (DE); ZIMPRICH, WALTER, 42655 SOLINGEN (DE); GENNEN, WERNER, B-4780 St. VITH (DE); BACKES, MANFRED, B-4770 BORN (DE)
(74) Vertreter: Stenger, Watzke & Ring Patentanwälte

(56) Entgegenhaltungen:
- EP-A- 0 154 748
- EP-A- 0 332 363
- US-A- 4 918 804

## Beschreibung

Die Erfindung betrifft ein Verfahren zur Bestückung von Leitungen an einem Ende mit in Gehäusen mit bestimmten Rasterabständen angeordneten Steckern mit Schneidklemmkontaktelementen für die Herstellung von Leitungssätzen, wobei jedes zu bestückende Gehäuse ausgehend von einem Magazin automatisch so zu einer Kontaktierstation gefördert wird, daß das erste zu bestückende Schneidklemmkontaktelement, welches in einer Gehäusekammer eines mehrere Gehäusekammern in bestimmtem Rastabstand aufweisenden Gehäuse sitzt, in Höhe einer Kabeleinführöffnung und unterhalb eines Kontaktierstempels angeordnet ist, anschließend die zu bestückende Leitung von Hand durch die Kabeleinführöffnung in die Gehäusekammer eingeführt wird und hierauf der Kontaktierstempel abwärtsbewegt wird und das Schneidklemmkontaktelement kontaktierend auf das Leitungsende drückt, wonach das Gehäuse automatisch weiterverfahren wird, bis das nächste zu bestückende Schneidklemmkontaktelement in Höhe der Kabeleinführöffnung angeordnet ist und ein derart fertiggestellter Leitungssatz anschließend einer Prüfung und Weiterverarbeitung oder Entnahme zugeführt wird. Weiterhin betrifft die Erfindung eine Vorrichtung zur Durchführung dieses Verfahrens.

Eine derartige Kabelkonfektioniereinrichtung ist aus der eigenen Fertigung der Anmelderin bekannt. Mit ihr können Leiter unterschiedlicher Länge mit Gehäusen bestückt werden, die einen Rasterabstand von nicht weniger als 5 mm aufweisen. In der praktischen Anwendung, zum Beispiel in der Weißgeräteindustrie, werden allerdings immer mehr Steckverbindungen benötigt, die eine geringere Rasterteilung, beispielsweise 2,5 mm, aufweisen. Ferner besteht der Bedarf, daß bereits vorgefertigte, aber unvollständige Kabelzweige, das heißt beispielsweise einseitig bereits mit Gehäusen versehene Kabelzweige zusätzlich mit Gehäusen bestückt werden sollen. Mit der bekannten Kabelkonfektioniereinrichtung konnte dieses Erfordernis unter anderem deshalb nicht erfüllt werden, weil die Maschine nicht zur Bearbeitung der eine wesentlich kleinere Außengeometrie aufweisenden Gehäuse mit einem Rastermaß von weniger als 5 mm Abstand ausgerüstet ist. Eine solche Umrüstung der bekannten Anlage würde eine komplizierte mechanische Konstruktion erfordern, die aus wirtschaftlichen Gründen nicht vertretbar ist.

Eine weitere Kabelkonfektioniereinrichtung ist aus der US-A-4,918,804 bekannt. Diese modular aufgebaute bekannte Kabelkonfektioniereinrichtung erlaubt zwar eine Anpassung der Vorrichtung an verschiedene Einsatzzwecke, jedoch ist eine Überprüfung der durchgeführten Kontaktierung und somit eine qualitative Kontrolle der Produkte bei dieser bekannten Vorrichtung nicht möglich. Darüber hinaus bedarf jede einzelne Bearbeitungsstation dieser bekannten Kabelkonfektioniereinrichtung eines separaten Antriebssteuerungssystems, über welches die jeweilige Bearbeitungsstation antreibbar ist. Die aus diversen Antriebswellen, einer Überlastkupplung und jeweils einem separaten Antrieb aufgebauten Antriebssteuerungssysteme stellen einen hohen Kostenfaktor dar und erhöhen den gesamten steuerungstechnischen Aufwand der Vorrichtung erheblich. Um eine taktweise aufeinanderfolgende Bearbeitung mit dieser bekannten Vorrichtung zu ermöglichen, ist es bei diesem bekannten modularen Aufbau erforderlich, die Antriebssteuerungssysteme einzelner aufeinanderfolgender Bearbeitungsstationen über Kupplungspaare miteinander zu verbinden, wodurch der Aufbau einer solchen Vorrichtung weiter kompliziert und verteuert wird.

Aus der DE-A-42 33 561 ist weiterhin eine Vorrichtung zur Kabelkonfektionierung von Leitungen mit einem Gehäusemodul zur Zuführung von Gehäusen in Gehäuse-Werkstückträger bekannt. Die Ausschleuseeinrichtung dieser bekannten Vorrichtung ist mit einer Pufferspeichereinrichtung gekoppelt, so daß auch die ausgeschleusten Aufnahmehorden bis zu ihrer weiteren Verarbeitung zwischengespeichert werden können. Dieser in der Ausschleuseeinrichtung angeordnete Pufferspeicher dient ausschließlich dazu, die leeren Aufnahmehorden aus der Artikelzuführung wegzufördern, um sie dann einer Vertikalspeicherung zuführen zu können. Eine Erhöhung der Taktfrequenz dieser bekannten Vorrichtung wird durch den Pufferspeicher nicht erzielt.

Der Erfindung liegt angesichts dieses Standes der Technik die A u f g a b e zugrunde, eine Bestückung von Leitern unterschiedlicher Länge mit Gehäusen zu ermöglichen, die eine Einzelleiterverarbeitung aufweist, daß Rastersprünge vorgenommen werden können und daß bereits vorgefertigte, aber unvollständige Kabelzweige sowie Leitungen unterschiedlicher Länge komplettiert werden können und darüber hinaus schnelle Taktzeiten möglich sind

Die verfahrensmäßige Lösung dieser Aufgabenstellung ist erfindungsgemäß dadurch gekennzeichnet, daß die Gehäuse der Kontaktierstation über eine Pufferstrecke totzeitfrei zugeführt werden.

Um eine sichere Kontaktierung des Leitungsendes mit dem Schneidklemmkontaktelement zu gewährleisten, wird vorgeschlagen, daß das Absenken des Kontaktierstempels durch das vollständige Einstecken des Leitungsendes in die zu kontaktierende Gehäusekammer ausgelöst wird.

Zur Kontrolle der Qualität der vorgenommenen Kontaktierung ist erfindungsgemäß vorgesehen, daß jedes Gehäuse nach dem Kontaktieren zumindest einer Prüfung auf Durchgang, Kurzschluß und Kabel-Einstecktiefe unterzogen wird.

Vorrichtungsmäßig ist die Aufgabe dadurch gelöst, daß zwischen der Wendeeinrichtung und der Bestückungsstation eine mit einem eigenen Antrieb versehene Pufferstrecke angeordnet ist.

Um einen Leerlauf der Maschine zu vermeiden und einen totzeitfreien Betrieb zu gewährleisten, ist zwischen dem Magazin und der Kontaktierstation eine Pufferstrecke angeordnet, wodurch aufgrund der vor der Kontaktierstation angeordneten Pufferstrecke die zu bestückenden Gehäuse der Kontaktierstation totzeitfrei zugeführt werden.

Der Vortrieb der Gehäuse entlang der Artikelschiene erfolgt in der Pufferstrecke vorzugsweise über einen Reibriemenantrieb durch Reibschluß mit der Unterseite der zu transportierenden Gehäuse.

Der wesentliche Erfindungsgedanke beruht auf der Bereitstellung der Gehäuse in vertikaler Anordnung zur Kontaktierlage, dem automatischen Zuführen und Positionieren der Gehäuse in Kontaktierlage und dem manuellen Zuführen des Leiters in die zu kontaktierende Gehäusekammer. Mit einer solchermaßen ausgestalteten Kabelkonfektioniereinrichtung ist es möglich, Leitungen unterschiedlicher Länge sowie bereits vorgefertigte Leitungen mit Gehäusen mit unterschiedlichen Rasterabständen frei zu kontaktieren. Aufgrund des einfachen und klar strukturierten Aufbaus der erfindungsgemäß ausgestalteten Maschine ist mit dieser Kabelkonfektioniereinrichtung eine schnelle, günstige und variable Fertigung von Leitungssätzen möglich.

Um eine möglichst kompakte Bauweise sowie eine einfache Bedienung der Maschine zu ermöglichen, ist das Blockmagazin zur Aufnahme der zu verarbeitenden Gehäuse in einem manuell verschwenkbaren Laderahmen mit einem Ladeschieber angeordnet. Zum Beladen der Maschine mit einem neuen Blockmagazin kann hierzu der Laderahmen abwärtsgeschwenkt und ein neues Magazin eingelegt werden. In dieser Position besteht nicht die Gefahr, daß Gehäuse aus dem Blockmagazin herausfallen können. Zur Verarbeitung wird der Laderahmen mittels des Ladeschiebers in die vertikale Arbeitsposition verschwenkt, so daß einerseits die Gehäuse senkrecht in die Artikelzuführung gleiten können und andererseits der Platzbedarf für das Blockmagazin sehr gering ist.

Die Entleerung der parallel nebeneinander angeordneten Kanäle des Blockmagazins erfolgt gemäß einer zweckmäßigen Ausgestaltung der Erfindung über einen Magazinschieber, der das Blockmagazin in die Entleerstellung über der Wendeeinrichtung verschiebt. Um festzustellen, ob ein Blockmagazin abgearbeitet wurde, liegt ein kapazitiver Näherungsschalter an dem Blockmagazin an, der beim Vorschieben des entleerten Blockmagazins frei liegt und so die Maschine zur Bestückung mit einem neuen vollen Blockmagazin stoppt.

Die unterhalb des Blockmagazins angeordnete Wendeeinrichtung zum Umlenken der senkrecht gelagerten Gehäuse in die horizontale Kontaktierlage ist im bevorzugten Ausführungsbeispiel als um 90° verschwenkbarer Drehteller ausgebildet. Die Wendeeinrichtung weist dabei vorteilhafterweise einen verstellbaren Anschlag zum Einstellen der maximal aufnehmbaren Gehäusezahl auf. Um darüber hinaus feststellen zu können, ob sich Gehäuse in der Wendeeinrichtung befinden, wird vorgeschlagen, daß die Wendeeinrichtung eine einstellbare Lichtschranke aufweist, die die aus dem Blockmagazin in die Wendeeinrichtung herabgleitenden Gehäuse erfaßt.

Die Entleerung der Wendeeinrichtung in horizontaler Richtung erfolgt in der Artikelzuführung vorteilhafterweise durch eine Gehäusevorschubeinrichtung, die im bevorzugten Ausführungsbeispiel als von einem Zahnrad angetriebener Schieber ausgebildet ist. Um ein einfaches und störungsfreies Verschieben der Gehäuse durch die Gehäusevorschubeinrichtung entlang der Artikelschiene der Artikelzuführung zu gewährleisten, weist der Schieber der Gehäusevorschubeinrichtung eine an die Gehäuse angepaßte Geometrie auf.

Als Antrieb für die Gehäusevorschubeinrichtung ist ein um 180° verschwenkbarer pneumatischer Schwenkantrieb vorgesehen.

Innerhalb der Bestückungsstation erfolgt der Gehäusetransport über die Rastertransporteinrichtung, die über ein anhebbares, kammartiges Transportelement von unten in die Gehäusekammern greift und die Gehäuse entlang der Artikelschiene verschiebt. Um auch eine Bestückung der Gehäuse mit Rastersprüngen zu ermöglichen, ist die Rastertransporteinrichtung entsprechend der zu bestückenden Rasterung programmierbar.

Zur eigentlichen Bestückung der Leitungsenden mit den in den Gehäusen angeordneten Steckern weist die Kontaktierstation die Kabeleinführöffnung sowie dazu senkrecht einen in einer Aufnahme gehaltenen Kontaktierstempel auf, der von oben das Schneidklemmkontaktelement auf das in der Gehäusekammer befindliche Leitungsende aufdrückt. Zum Einstellen auf verschiedene Gehäusegeometrien und Kontaktierstempel ist die Aufnahme für den Kontaktierstempel über Langlöcher justierbar.

Die Aufwärts- und Abwärtsbewegung des Kontaktierstempels erfolgt im bevorzugten Ausführungsbeispiel über einen um 180° verschwenkbaren Exzenterantrieb. Der Exzenterantrieb hat den Vorteil, daß er auf der Bewegungsbahn bis zum unteren Totpunkt eine schnelle Aufwärts- bzw. Abwärtsbewegung ermöglicht, wohingegen sich im Bereich des unteren Totpunktes die Bewegung verlangsamt. Darüber hinaus ermöglicht der Exzenterantrieb im Bereich des unteren Totpunktes eine hohe Kraftübertragung, welche notwendig ist, um über den Kontaktierstempel das Schneidklemmkontaktelement auf das Leitungsende aufzuschieben. Zur lagegenauen Positionierung der zu bestückenden und zu prüfenden Gehäuse ist im Bereich der Kontaktierstation und der Prüfstation eine Artikelzentriervorrichtung angeordnet. Die Artikelzentriervorrichtung steht vorzugsweise über ein zahnstangenartig ausgebildetes Halteelement mit auf der der Kabeleinführöffnung abgewandten Seite der Gehäuse ausgebildeten Zähnen in Eingriff, um so die Gehäuse lagegenau zu positionieren.

Um eine Vollauslastung der Maschine zu gewährleisten, ist vorgesehen, daß zur Überwachung des lückenlosen Gehäusetransportes im Bereich der Bestückungsstation eine Laserkontrolleinrichtung angeordnet ist.

Gemäß einer bevorzugten Ausführungsform der Erfindung ist gegenüber der Kabeleinführöffnung auf der anderen Seite des zu bestückenden Gehäuses eine Staudüse angeordnet. Diese vorteilhafterweise auf dem Halteelement der Artikelzentriervorrichtung angeordnete Staudüse liegt abdichtend gegen ein Loch in der Rückseite der zu bestückenden Gehäusekammer an. Durch die Anordnung der Staudüse auf der gegenüberliegenden Seite der Kabeleinführöffnung soll gewährleistet werden, daß der Kontaktierstempel erst dann abwärts zur Kontaktierung des Schneidklemmkontaktelementes mit dem Leiterende bewegt wird, wenn das zu kontaktierende Leitungsende vollständig in die Gehäusekammer eingefügt ist. Durch das vollständige Einstecken des Leitungsendes in die Gehäusekammer wird ein Gegendruck in der Staudüse aufgebaut, wodurch der Antrieb des Kontaktierstempels angeregt wird. Vorzugsweise sind die Staudüse und der Antrieb des Kontaktierstempels über einen pneumatisch-elektrischen Wandler miteinander verbunden.

Um ein Überfahren der in Transportrichtung hinter der Kontaktierstation angeordneten Prüfstation zu vermeiden, wird vorgeschlagen, daß am Ende der Gehäusetransportstrecke entlang der Bestückungsstation in Höhe der Prüfstation eine Artikelbremse ausgebildet ist, welche beispielsweise aus einer Kufe mit einem federnden Blech gebildet ist.

Zur Überprüfung der in der Kontaktierstation hergestellten Kontakte weist die Prüfstation mindestens einen vertikal und mindestens zwei horizontal verfahrbare Prüfstifte auf, wobei der mindestens eine vertikal verfahrbare Prüfstift vorzugsweise als beide Gabelfedern des in der Gehäusekammer angeordneten Kontaktelementes überbrückendes Prüfschwert ausgebildet ist.

Über den mindestens einen vertikal verfahrbaren und einen der mindestens zwei horizontal verfahrbaren Prüfstifte ist der Durchgang der Kontaktierung prüfbar. Eine Kurzschlußprüfung und/oder eine Prüfung auf eine ausreichende Einstecktiefe der Leitungsenden kann über die horizontal verfahrbaren Prüfstifte durchgeführt werden.

Um die fertig bestückten Gehäuse zur Entnahme oder Weiterverarbeitung zu sammeln, wird vorteilhafterweise vorgeschlagen, daß in Transportrichtung hinter der Prüfstation eine Sammelschiene angeordnet ist.

Als Antriebe für die verschiedenen Bauteile der erfindungsgemäß ausgestalteten Kabelkonfektioniereinrichtung sind vorzugsweise Pneumatikantriebe vorgesehen. Um ein Überfahren der Schwenkbereiche zu verhindern, wird vorgeschlagen, daß die pneumatischen Arbeitsglieder Kontrollelemente zur Abfrage der Endstellung des Verschwenkwinkels aufweisen.

Um dem Bedienungspersonal eine günstige Arbeitsposition vor der Maschine zu ermöglichen, ist die gesamte Kabelkonfektioniereinrichtung vorzugsweise auf einem Maschinenständer angeordnet. Zur Bedienung und Kontrolle der Maschine ist im Blickfeld des Bedienungspersonals ein Steuerungspult mit Klartextanzeige vorgesehen.

Weiterhin wird mit der Erfindung vorgeschlagen, daß die Endlagen der pneumatischen Arbeitsglieder mit Stoßdämpfern versehen sind, die der Lärmdämmung dienen.

Zum Umrüsten der Maschine auf einen neuen zu verarbeitenden Leitungsdurchmesser wird vorgeschlagen, daß die Kabeleinführöffnung in einer auswechselbaren Buchse angeordnet ist.

Die beschriebene erfindungsgemäße Kabelkonfektioniereinrichtung stellt eine Einzelleiterverarbeitung bereit, die hochflexibel ist, modular aufgebaut ist und vom Konzept her vorgesehen ist, verschiedenste Steckerprogramme zum Beispiel mit einem Rastermaß von 2,5 mm mit dem dazugehörigen Leitungsspektrum unterschiedlicher Länge sowie mit Rastersprüngen zu verarbeiten. Weiterhin ist es mit der erfindungsgemäß ausgestalteten Maschine möglich, bereits vorgefertigte, aber unvollständige Kabelzweige mit auch sehr kurzen Kabellängen zu komplettieren.

Weitere Einzelheiten, Merkmale und Vorteile des Gegenstandes der Erfindung ergeben sich aus der nachfolgenden Beschreibung der zugehörigen Zeichnung, in der eine Kabelkonfektioniermaschine schematisch dargestellt ist. In der Zeichnung zeigt:
- Fig. 1: eine Vorderansicht auf eine schematisch dargestellte Grundkonzeption einer Kabelkonfektioniereinrichtung;
- Fig. 2: eine Vorderansicht der Artikelzuführung;
- Fig. 3: einen Schnitt entlang der Schnittlinie III-III in Fig. 2;
- Fig. 4: eine ausschnittweise Darstellung der Bestückungsstation mit Pufferstrecke und Sammelschiene in Vorderansicht;
- Fig. 5: eine ausschnittweise Vorderansicht der Kontaktierstation und
- Fig. 6: eine Seitenansicht der Kontaktierstation;
- Fig. 7: einen Schnitt entlang der Schnittlinie VII-VII in Fig. 6 und
- Fig. 8: eine teilweise geschnittene Seitenansicht der Prüfstation.

Dem in Fig. 1 der Zeichnung dargestellten Grundkonzept einer Kabelkonfektioniereinrichtung zur Bestückung von in Gehäusen angeordneten Schneidklemmkontaktelementen mit Leitern ist der modulare Aufbau einer solchen Maschine zu entnehmen. Die wesentlichen Baugruppen einer solchermaßen ausgestalteten Kabelkonfektioniereinrichtung sind eine Artikelzuführung 1, eine Bestückungsstation 2 sowie ein Steuerungspult 3. Um eine günstige Arbeitsposition für das Bedienungspersonal zu schaffen, ist die gesamte Kabelkonfektioniereinrichtung auf einem Maschinenständer 4 angeordnet, so daß die Maschine in sitzender Position zu bedienen ist.

Bevor nachfolgend auf die detaillierte Ausgestaltung der einzelnen Bauelemente der Kabelkonfektioniereinrichtung eingegangen wird, wird vorab anhand der schematischen Vorderansicht gemäß Fig. 1 die räumliche Anordnung der einzelnen Bauteile der Artikelzuführung 1, der Bestückungsstation 2 sowie des Steuerungspultes 3 erläutert.

Die Artikelzuführung 1 umfaßt im wesentlichen ein senkrecht stehendes Blockmagazin 5, welches aus einer Vielzahl von parallel zueinander angeordneten Kanälen 6 zur Aufnahme der zu bestückenden Gehäuse 7 besteht. Um die senkrecht zur Kontaktierlage in dem Blockmagazin 5 gelagerten Gehäuse 7 in die horizontale Kontaktierlage umzulenken, ist unterhalb des Blockmagazins 5 eine Wendeeinrichtung 8 angeordnet. Um die zu bestückenden Gehäuse 7 von der Artikelzuführung 1 zur Bestückungsstation 2 zu verfahren, weist die Kontaktiermaschine eine die beiden Stationen 1 und 2 verbindende Artikelschiene 9 auf.

Zum Transport der Gehäuse 7 (dargestellt in Fig. 2 und 5) von der Wendeeinrichtung 8 zur Bestückungsstation 2 weist die Artikelzuführung 1 darüber hinaus eine Gehäusevorschubeinrichtung 10 sowie eine zwischen der Wendeeinrichtung 8 und der Bestückungsstation 2 angeordnete Pufferstrecke 11 auf. Die in Transportrichtung hinter der Artikelzuführung 1 angeordnete Bestückungsstation 2 besteht aus einer Kontaktierstation 12 und einer Prüfstation 13.

Das im Blickfeld des Bedienungspersonals angeordnete Steuerungspult 3 weist ein Bedienfeld 14 sowie eine Klartextanzeige 15 auf, über die das Bedienungspersonal unverschlüsselt alle Daten über den Betrieb der Maschine abrufen und ablesen kann.

Fig. 2 zeigte eine detaillierte Vorderansicht der Artikelzuführung 1. Das Blockmagazin 5 zur Aufnahme der zu bestückenden Gehäuse 7 ist in einem Laderahmen 16 angeordnet, der über einen Ladeschieber 17 zur Befüllung des Laderahmens 16 mit einem Blockmagazin 5 nach hinten verschwenkt werden kann. Der Transport des Blockmagazins 5 in die Entleerstellung oberhalb der Wendeeinrichtung 8 erfolgt über einen Magazinschieber 18, der über einen angeformten Winkel 19 (dargestellt in Fig. 3) in zwischen den einzelnen Kanälen 6 des Blockmagazins 5 ausgebildeten Nuten eingreift und das Blockmagazin 5 taktweise über die Wendeeinrichtung 8 zieht. Die als um 90° verschwenkbarer Drehteller ausgebildete Wendeeinrichtung 8 befindet sich bei senkrechter Stellung der Artikelschiene 9 der Wendeeinrichtung 8 (dargestellt in Fig. 1) in der Füllposition. In dieser Stellung können Gehäuse 7 aus dem oberhalb der Wendeeinrichtung 8 angeordneten Kanal 6 des Blockmagazins 5 in die Wendeeinrichtung 8 gleiten. Anschließend werden die senkrecht zur Kontaktierlage ausgerichteten Gehäuse 7 um 90° in die spätere Kontaktierlage verschwenkt.

Um festzustellen, ob das Blockmagazin 5 durch ein gefülltes Blockmagazin 5 zu ersetzen ist, liegt an dem Blockmagazin 5 ein kapazitiver Näherungsschalter 20 an, wie dies in Fig. 3 dargestellt ist, der freigeschaltet wird, wenn der Magazinschieber 18 hinter den letzten Kanal 6 des Blockmagazins 5 greift und dieses um einen weiteren Takt verschiebt. Sobald der kapazitive Näherungsschalter 20 nicht mehr an dem Blockmagazin 5 anliegt, wird die Kabelkonfektioniereinrichtung gestoppt, damit das Bedienungspersonal das leere Blockmagazin 5 entnehmen und ein gefülltes Blockmagazin 5 in den Laderahmen 16 einlegen kann.

Da mit der Kabelkonfektioniereinrichtung verschieden große Gehäuse 7, das heißt Gehäuse mit verschiedener Polzahl, nämlich 3- bis 20polige Gehäuse 7 verarbeitet werden können, weist die Wendeeinrichtung 8 einen einstellbaren Anschlag auf. Die Einstellung des Anschlages ist dabei in Abhängigkeit von der Polzahl der zu verarbeitenden Gehäuse 7 so einzustellen, daß das oberste in der Artikelschiene 9 der Wendeeinrichtung 8 angeordnete Gehäuse 7 bündig mit der Wendeeinrichtung 8 abschließt, um die Wendeeinrichtung 8 nicht zu blockieren. Weiterhin ist die Wendeeinrichtung 8 mit einer einstellbaren Lichtschranke 21 ausgerüstet, über die festgestellt werden kann, ob sich in der senkrechten Füllposition der Wendeeinrichtung 8 Gehäuse 7 in der Wendeeinrichtung 8 befinden.

Die zum Entleeren der Wendeeinrichtung 8 vorgesehene Gehäusevorschubeinrichtung 10 besteht bei dem dargestellten Ausführungsbeispiel aus einem von einem Zahnrad 22 angetriebenen Schieber 23, dessen Querschnitt an die Gehäusegeometrie angepaßt ist, um ein leichtes Verschieben der Gehäuse 7 entlang der Artikelschiene 9 zu ermöglichen. Der nicht dargestellte Antrieb der Gehäusevorschubeinrichtung 10 erfolgt über einen 180° verschwenkbaren pneumatischen Schwenkantrieb.

Wie aus Fig. 1 ersichtlich, ist zwischen der Wendeeinrichtung 8 und der Bestückungsstation 2 eine Pufferstrecke 11 angeordnet. Der genauere Aufbau dieser Pufferstrecke 11 ist der Abbildung Fig. 4 zu entnehmen. Der Transport entlang der Pufferstrecke 11 erfolgt über einen Reibriemen 24, der über einen Spannhebel 25 vorgespannt die Gehäuse 7 durch Reibschluß mit der Unterseite der Gehäuse 7 in Richtung der Bestückungsstation 2 transportiert.

Innerhalb der Bestückungsstation 2 erfolgt der Transport der Gehäuse 7 über eine Rastertransporteinrichtung 26, die in Fig. 4 unterhalb der Artikelschiene 9 dargestellt ist. Zum Transport der Gehäuse 7 weist die Rastertransporteinrichtung 26 ein kammartiges Transportelement 27 auf, welches mit seinen kammartigen Vorsprüngen von unten in die Gehäusekammern der zu transportierenden Gehäuse 7 eingreift und diese entlang der Artikelschiene 9 verschiebt. Um Gehäuse 7 mit unterschiedlichem Rastermaß bearbeiten zu können sowie Rastersprünge zu erlauben, ist die Rastertransporteinrichtung 26 entsprechend der zu bestückenden Rasterung programmierbar.

Neben der Rastertransporteinrichtung 26 besteht die Bestückungsstation 2 im wesentlichen aus der Kontaktierstation 12 und der Prüfstation 13. Die in Fig. 4 oberhalb der Artikelschiene 9 angeordnete Kontaktierstation 12 ist in den Abbildungen Fig. 5, 6 und 7 detaillierter dargestellt.

Zum Einführen einer zu kontaktierenden Leitung in eine Gehäusekammer eines Gehäuses 7 weist die Kontaktierstation 12 eine Kabeleinführöffnung 28 auf, durch die das zu bestückende Leitungsende von Hand eingeführt wird. Senkrecht zur Kabeleinführöffnung 28 ist oberhalb der zu bestückenden Gehäusekammer ein Kontaktierstempel 29 angeordnet, der in einer über Langlöcher 30 verstellbaren Aufnahme 31 gehalten ist. Wie weiter aus Fig. 5 ersichtlich, erfolgt der Antrieb der Auf- und Abbewegung des Kontaktierstempels 29 über einen Exzenterantrieb 32. Wie aus Fig. 6 und 7 ersichtlich, ist die Kabeleinführöffnung 28 in einer auswechselbaren Buchse 28a angeordnet, um je nach Leitungsdurchmesser die Maschine durch Einsetzen einer neuen Buchse 28a mit einer entsprechenden Kabeleinführöffnung 28 umzurüsten.

Um die zu bestückenden Gehäuse 7 im Bereich der Bestückungsstation 2 lagegenau zu positionieren, ist eine Artikelzentriervorrichtung 33 vorgesehen, die, wie aus Fig. 7 ersichtlich, über ein zahnstangenartig ausgebildtes Halteelement 34 verfügt, welches mit auf der der Kabeleinführöffnung 28 abgewandten Seite der Gehäuse 7 ausgebildeten Zähnen in Eingriff steht, um so das zu bestückende Gehäuse 7 lagegenau zu positionieren. Neben der Artikelzentriervorrichtung 33 mit ihrem Haltelement 34 verfügt die Bestückungsstation 2 über eine Laserkontrolleinrichtung 35, um festzustellen, ob Lücken zwischen den hintereinander entlang der Artikelschiene geförderten Gehäuse 7 auftreten.

Damit der Kontaktierstempel 29 erst dann ein Schneidklemmkontaktelement auf ein durch die Kabeleinführöffnung 28 in eine Gehäusekammer eingeführtes Leitungsende aufdrückt, wenn dieses Leitungsende vollständig in die Gehäusekammer eingeführt ist, ist gegenüber der Kabeleinführöffnung 28 auf der anderen Seite des zu bestückenden Gehäuses 7 eine Staudüse 36 angeordnet die abdichtend gegen ein Loch in der Rückseite der zu bestückenden Gehäusekammer anliegt. Durch das durch die Kabeleinführöffnung 28 in die Gehäusekammer eingeschobene Leitungsende wird das Loch in der Rückseite der Gehäusekammer abgedichtet, so daß in der Staudüse 36 ein Staudruck erzeugt wird. Dieser Staudruck wird über einen (nicht dargestellten) pneumatisch-elektrischen Wandler in ein Startsignal zur Betätigung des Exzenterantriebs 32 zum Absenken des Kontaktierstempels 29 umgewandelt. Nach der Kontaktierung des Leitungsendes mit dem Gehäuse 7 wird das Gehäuse 7 über die Rastertransporteinrichtung 26 so weiterbefördert, daß die nächste zu bestückende Gehäusekammer vor der Kabeleinführöffnung 28 und unter dem Kontaktierstempel 29 zu liegen kommt. Nach vollständiger Bestückung wird das Gehäuse 7 mittels der Rastertransporteinrichtung 26 zur Prüfstation 13 verschoben. Um ein Überfahren der Prüfstation 13 zu verhindern, weist die Artikelschiene 9 im Bereich der Prüfstation 13 eine Artikelbremse 37 auf.

Die in Fig. 8 dargestellte Prüfstation 13 besteht aus mindestens einem vertikal verfahrbaren Prüfstift sowie mindestens zwei parallel zueinander angeordneten, horizontal verfahrbaren Prüfstiften 39. Durch das Einführen der Prüfstifte 38 und 39 kann der in der Kontaktierstation 12 gefertigte Kontakt auf Durchgang, Kurzschluß sowie Kabel-Einstecktiefe überprüft werden.

Wie aus Fig. 4 ersichtlich, kann in Transportrichtung hinter der Prüfstation 13 im Anschluß an die Artikelschiene 9 eine Sammelschiene 40 vorgesehen sein, um die fertig bestückten Gehäuse 7 zur Weiterverarbeitung oder Entnahme zu sammeln.

Die vorstehend beschriebene Kabelkonfektioniereinrichtung arbeitet wie folgt:

Ausgehend von dem Blockmagazin 5 gleiten die zu bestückenden Gehäuse 7 bei senkrechter Füllstellung der Artikelschiene 9 der Wendeeinrichtung 8 in die Wendeeinrichtung 8. Die senkrecht zur Kontaktierlage in dem Blockmagazin 5 hintereinander gestapelten Gehäuse 7 werden anschließend über die Wendeeinrichtung 8 um 90° in die horizontale Kontaktierlage verschwenkt. Über die Gehäusevorschubeinrichtung 10 werden die in der Wendeeinrichtung 8 befindlichen Gehäuse 7 aus der Wendeeinrichtung 8 in die Pufferstrecke 11 hinter der Wendeeinrichtung 8 gedrückt. Die Pufferstrecke 11 ermöglicht eine totzeitfreie Arbeitsweise der Maschine, da die in der Pufferstrecke 11 angeordneten Gehäuse 7 die Zeit überbrücken, die notwendig ist, um ausgehend von dem Blockmagazin 5 über die Wendeeinrichtung 8 neue Gehäuse 7 in Richtung der Bestückungsstation 2 zu fördern. Über den Reibriemen 24 der Pufferstrecke 11 gelangen die Gehäuse 7 dann in die sich an die Artikelzuführung 1 anschließende Bestückungsstation 2. Innerhalb der Bestückungsstation 2 werden die Gehäuse 7 über die Rastertransporteinrichtung 26 so transportiert, daß die zu bestückende Gehäusekammer des Gehäuses 7 vor der Kabeleinführöffnung 28 zu liegen kommt. Durch die Kabeleinführöffnung 28 wird dann von Hand das zu bestückende Leitungsende in die Gehäusekammer des Gehäuses 7 eingeführt. Das in die Gehäusekammer eingeführte Leitungsende erzeugt an der auf der gegenüberliegenden Seite der Kabeleinführöffnung 28 angeordneten Staudüse 36 einen Staudruck, welcher über einen pneumatisch-elektrischen Wandler den Exzenterantrieb 32 des Kontaktierstempels 29 betätigt. Durch den sich absenkenden Kontaktierstempel 29 wird das in der Gehäusekammer angeordnete Schneidklemmkontaktelement auf das zu kontaktierende Leitungsende aufgedrückt. Nach erfolgter Kontaktierung wird das Gehäuse 7 über die Rastertransporteinrichtung 26 um ein eingestelltes Rastermaß so lange weitergefördert, bis das Gehäuse 7 vollständig bestückt ist.

In Transportrichtung hinter der Kontaktierstation 12 ist die Prüfstation 13 angeordnet, in der über vertikale und horizontale Prüfstifte 38 und 39 die in der Kontaktierstation 12 erfolgte Kontaktierung auf Durchgang, Kurzschluß und Kabel-Einstecktiefe überprüft wird. Fehlermeldungen werden dem Bedienungspersonal sofort auf der Klartextanzeige 15 des Steuerungspults 3 angezeigt, so daß diese fehlerhaft gefertigten Artikel direkt manuell aus der Kabelkonfektioniereinrichtung entnommen werden können. Fehlerfrei kontaktierte Leitungssätze können bei Bedarf am Ende der Artikelschiene 9 zur Weiterverarbeitung oder Entnahme auf die Sammelschiene 40 geschoben.

### Bezugszeichenliste

- 1: Artikelzuführung
- 2: Bestückungsstation
- 3: Steuerungspult
- 4: Maschinenständer
- 5: Blockmagazin
- 6: Kanal
- 7: Gehäuse
- 8: Wendeeinrichtung
- 9: Artikelschiene
- 10: Gehäusevorschubeinrichtung
- 11: Pufferstrecke
- 12: Kontaktierstation
- 13: Prüfstation
- 14: Bedienfeld
- 15: Klartextanzeige
- 16: Laderahmen
- 17: Ladeschieber
- 18: Magazinschieber
- 19: Winkel
- 20: Näherungsschalter
- 21: Lichtschranke
- 22: Zahnrad 16
- 23: Schieber
- 24: Reibriemen
- 25: Spannhebel
- 26: Rastertransporteinrichtung
- 27: Transportelement
- 28: Kabeleinführöffnung
- 28a: Buchse
- 29: Kontaktierstempel
- 30: Langloch
- 31: Aufnahme
- 32: Exzenterantrieb
- 33: Artikelzentriervorrichtung
- 34: Halteelement
- 35: Laserkontrolleinrichtung
- 36: Staudüse
- 37: Artikelbremse
- 38: Prüfstift
- 39: Prüfstift
- 40: Sammelschiene

## Patentansprüche

1. Verfahren zur Bestückung von Leitungen an einem Ende mit in Gehäusen mit bestimmten Rasterabständen angeordneten Steckern mit Schneidklemmkontaktelementen für die Herstellung von Leitungssätzen, wobei jedes zu bestückende Gehäuse ausgehend von einem Magazin automatisch so zu einer Kontaktierstation gefördert wird, daß das erste zu bestückende Schneidklemmkontaktelement, welches in einer Gehäusekammer eines mehrere Gehäusekammern in bestimmtem Rastabstand aufweisenden Gehäuse sitzt, in Höhe einer Kabeleinführöffnung und unterhalb eines Kontaktierstempels angeordnet ist, anschließend die zu bestückende Leitung von Hand durch die Kabeleinführöffnung in die Gehäusekammer eingeführt wird und hierauf der Kontaktierstempel abwärtsbewegt wird und das Schneidklemmkontaktelement kontaktierend auf das Leitungsende drückt, wonach das Gehäuse automatisch weiterverfahren wird, bis das nächste zu bestückende Schneidklemmkontaktelement in Höhe der Kabeleinführöffnung angeordnet ist und ein derart fertiggestellter Leitungssatz anschließend einer Prüfung und Weiterverarbeitung oder Entnahme zugeführt wird,
**dadurch gekennzeichnet**,
daß die Gehäuse der Kontaktierstation über eine Pufferstrecke totzeitfrei zugeführt werden.

2. Verfahren nach Anspruch 1, dadurch gekennzeichnet, daß das Absenken des Kontaktierstempels durch das vollständige Einstecken des Leitungsendes in die zu kontaktierende Gehäusekammer ausgelöst wird.

3. Verfahren nach Anspruch 1 oder 2, dadurch gekennzeichnet, daß jedes Gehäuse nach dem Kontaktieren zumindest einer Prüfung auf Durchgang, Kurzschluß und Kabel-Einstecktiefe unterzogen wird.

4. Kabelkonfektioniereinrichtung, insbesondere zur Durchführung des Verfahrens nach einem der Ansprüche 1 bis 3 zur Bestückung von Leitungen an einem Ende mit in Gehäusen (7) mit bestimmten Rasterabständen angeordneten Steckern, insbesondere Schneidklemmkontaktelementen, für die Herstellung von Leitungssätzen, welche eine Bestückungsstation (2) zur Kontaktierung der Leitungen mit dem ausgehend von einem Magazin (5) über eine Artikelzuführung (1) zugeführten Gehäuse (7) sowie eine Prüfstation (13) zur Prüfung der in der Bestückungsstation (2) gefertigten Kontaktierung aufweist, wobei die Gehäuse (7) senkrecht zur Kontaktierlage hintereinander in parallelen Kanälen (6) eines senkrecht stehenden Blockmagazins (5) angeordnet sind, die Artikelzuführung (1) eine Wendeeinrichtung (8) zum Umlenken der Gehäuse (7) in die Kontaktierlage sowie eine Artikelschiene (9) und eine Gehäusevorschubeinrichtung (10) zum Verschieben der Gehäuse (7) zur Bestückungsstation (2) umfaßt und die Bestückungsstation (2) eine getaktet angetriebene Rastertransporteinrichtung (26) zur Positionierung der zu bestückenden Gehäusekammer in Höhe einer Kabeleinführöffnung (28) zum manuellen Einführen des Leitungsendes aufweist,
**dadurch gekennzeichnet**,
daß zwischen der Wendeeinrichtung (8) und der Bestückungsstation (2) eine mit einem eigenen Antrieb versehene Pufferstrecke (11) angeordnet ist.

5. Kabelkonfektioniereinrichtung nach Anspruch 4, dadurch gekennzeichnet, daß die Pufferstrecke (11) einen Reibriemenantrieb aufweist.

6. Kabelkonfektioniereinrichtung nach Anspruch 4 oder 5, dadurch gekennzeichnet, daß das Blockmagazin (5) in einem manuell verschwenkbaren Laderahmen (16) mit einem Ladeschieber (17) angeordnet ist.

7. Kabelkonfektioniereinrichtung nach Anspruch 5 oder 6, dadurch gekennzeichnet, daß das Blockmagazin (5) über einen Magazinschieber (18) in die Entleerstellung über der Wendeeinrichtung (8) verschiebbar ist.

8. Kabelkonfektioniereinrichtung nach Anspruch 7, dadurch gekennzeichnet, daß zum Feststellen der Entleerung des Blockmagazins (5) ein kapazitiver Näherungsschalter (20) am Blockmagazin (5) anliegt.

9. Kabelkonfektioniereinrichtung nach einem der Ansprüche 4 bis 8, dadurch gekennzeichnet, daß die Wendeeinrichtung (8) der Artikelzuführung (1) als um 90° verschwenkbarer Drehteller ausgebildet ist.

10. Kabelkonfektioniereinrichtung nach einem der Ansprüche 4 bis 9, dadurch gekennzeichnet, daß die Wendeeinrichtung (8) einen verstellbaren Anschlag zum Einstellen der maximal aufnehmbaren Gehäusezahl aufweist.

11. Kabelkonfektioniereinrichtung nach einem der Ansprüche 4 bis 10, dadurch gekennzeichnet, daß die Wendeeinrichtung (8) eine einstellbare Lichtschranke (21) aufweist, um festzustellen, ob sich Gehäuse (7) in der Wendeeinrichtung (8) befinden.

12. Kabelkonfektioniereinrichtung nach einem der Ansprüche 4 bis 11, dadurch gekennzeichnet, daß zur Entleerung der Wendeeinrichtung (8) in horizontaler Richtung die Gehäusevorschubeinrichtung (10) vorgesehen ist.

13. Kabelkonfektioniereinrichtung nach Anspruch 12, dadurch gekennzeichnet, daß die Gehäusevorschubeinrichtung (10) als von einem Zahnrad (22) angetriebener Schieber (23) ausgebildet ist.

14. Kabelkonfektioniereinrichtung nach Anspruch 13, dadurch gekennzeichnet, daß der Schieber (23) der Gehäusevorschubeinrichtung (10) eine an die Gehäuse (7) angepaßte Geometrie aufweist.

15. Kabelkonfektioniereinrichtung nach einem der Ansprüche 4 bis 14, dadurch gekennzeichnet, daß zum Antrieb der Gehäusevorschubeinrichtung (10) ein um 180° verschwenkbarer pneumatischer Schwenkantrieb vorgesehen ist.

16. Kabelkonfektioniereinrichtung nach einem der Ansprüche 4 bis 15, dadurch gekennzeichnet, daß der Transport der Gehäuse (7) innerhalb der Bestückungsstation (2) über die Rastertransporteinrichtung (26) erfolgt, die über ein anhebbares, kammartiges Transportelement (27) von unten in die Gehäusekammern greift und die Gehäuse (7) entlang der Artikelschiene (9) verschiebt.

17. Kabelkonfektioniereinrichtung nach Anspruch 16, dadurch gekennzeichnet, daß die Rastertransporteinrichtung (26) entsprechend der zu bestückenden Rasterung programmierbar ist.

18. Kabelkonfektioniereinrichtung nach einem der Ansprüche 4 bis 17, dadurch gekennzeichnet, daß die Kontaktierstation (12) die Kabeleinführöffnung (28) sowie dazu senkrecht einen in einer Aufnahme (31) gehaltenen Kontaktierstempel (29) aufweist.

19. Kabelkonfektioniereinrichtung nach Anspruch 18, dadurch gekennzeichnet, daß die Aufnahme (31) für den Kontaktierstempel (29) über Langlöcher (30) justierbar ist.

20. Kabelkonfektioniereinrichtung nach Anspruch 18 oder 19, dadurch gekennzeichnet, daß der Kontaktierstempel (29) über einen um 180° verschwenkbaren Exzenterantrieb (32) auf- und abbewegbar ist.

21. Kabelkonfektioniereinrichtung nach einem der Ansprüche 4 bis 20, dadurch gekennzeichnet, daß im Bereich der Kontaktierstation (12) und der Prüfstation (13) eine Artikelzentriervorrichtung (33) angeordnet ist.

22. Kabelkonfektioniereinrichtung nach Anspruch 21, dadurch gekennzeichnet, daß die Artikelzentriervorrichtung (33) über ein zahnstangenartig ausgebildetes Halteelement (34) mit auf der der Kabeleinführöffnung (28) abgewandten Seite der Gehäuse (7) ausgebildeten Zähnen in Eingriff steht, um so das Gehäuse (7) lagegenau zu positionieren.

23. Kabelkonfektioniereinrichtung nach einem der Ansprüche 4 bis 22, dadurch gekennzeichnet, daß zur Überwachung des lückenlosen Gehäusetransportes im Bereich der Bestückungsstation (2) eine Laserkontrolleinrichtung (35) vorgesehen ist.

24. Kabelkonfektioniereinrichtung nach einem der Ansprüche 4 bis 23, dadurch gekennzeichnet, daß gegenüber der Kabeleinführöffnung (28) auf der anderen Seite des zu bestückenden Gehäuses (7) eine Staudüse (36) angeordnet ist.

25. Kabelkonfektioniereinrichtung nach Anspruch 24, dadurch gekennzeichnet, daß die Staudüse (36) auf dem Halteelement (34) der Artikelzentriervorrichtung (33) angeordnet ist.

26. Kabelkonfektioniereinrichtung nach Anspruch 24 oder 25, dadurch gekennzeichnet, daß die Staudüse (36) abdichtend gegen ein Loch in der Rückseite der zu bestückenden Gehäusekammer anliegt.

27. Kabelkonfektioniereinrichtung nach einem der Ansprüche 24 bis 26, dadurch gekennzeichnet, daß durch das Einstecken des Leitungsendes durch die Kabeleinführöffnung (28) in die Gehäusekammer ein Staudruck erzeugbar ist, der den Antrieb (32) des Kontaktierstempels (29) betätigt.

28. Kabelkonfektioniereinrichtung nach Anspruch 27, dadurch gekennzeichnet, daß die Staudüse (36) und der Antrieb (32) des Kontaktierstempels (29) über einen pneumatisch-elektrischen Wandler miteinander verbunden sind.

29. Kabelkonfektioniereinrichtung nach einem der Ansprüche 4 bis 28, dadurch gekennzeichnet, daß am Ende der Gehäusetransportstrecke entlang der Bestückungsstation (2) in Höhe der Prüfstation (13) eine Artikelbremse (37) vorgesehen ist.

30. Kabelkonfektioniereinrichtung nach einem der Ansprüche 4 bis 29, dadurch gekennzeichnet, daß die Prüfstation (13) mindestens einen vertikal (38) und mindestens zwei horizontal (39) verfahrbare Prüfstifte aufweist.

31. Kabelkonfektioniereinrichtung nach Anspruch 30, dadurch gekennzeichnet, daß der mindestens eine vertikal verfahrbare Prüfstift (38) als beide Gabelfedern des in der Gehäusekammer angeordneten Kontaktelementes überbrückendes Prüfschwert ausgebildet ist.

32. Kabelkonfektioniereinrichtung nach Anspruch 30 oder 31, dadurch gekennzeichnet, daß über den mindestens einen vertikal (38) und einen der mindestens zwei horizontal (39) verfahrbaren Prüfstifte der Durchgang der Kontaktierung prüfbar ist.

33. Kabelkonfektioniereinrichtung nach Anspruch 30 oder 31, dadurch gekennzeichnet, daß über die horizontal verfahrbaren Prüfstifte (39) untereinander eine Kurzschlußprüfung und/oder eine Prüfung der Einstecktiefe der Leitungsenden durchführbar ist.

34. Kabelkonfektioniereinrichtung nach einem der Ansprüche 4 bis 33, dadurch gekennzeichnet, daß in Transportrichtung hinter der Prüfstation (13) eine Sammelschiene (40) angeordnet ist.

35. Kabelkonfektioniereinrichtung nach einem der Ansprüche 4 bis 34, dadurch gekennzeichnet, daß alle Antriebe als Pneumatikantriebe ausgebildet sind.

36. Kabelkonfektioniereinrichtung nach einem der Ansprüche 4 bis 35, dadurch gekennzeichnet, daß die pneumatischen Arbeitsglieder Kontrollelemente zur Abfrage der Endstellung des Verschwenkwinkels aufweisen.

37. Kabelkonfektioniereinrichtung nach Anspruch 4, dadurch gekennzeichnet, daß die gesamte Konfektioniereinrichtung auf einem Maschinenständer (4) angeordnet ist.

38. Kabelkonfektioniereinrichtung nach Anspruch 4, dadurch gekennzeichnet, daß zur Bedienung und Kontrolle der Maschine im Blickfeld des Bedienungspersonals ein Steuerungspult (3) mit Klartextanzeige (15) vorgesehen ist.

39. Kabelkonfektioniereinrichtung nach einem der Ansprüche 4 bis 38, dadurch gekennzeichnet, daß die Endlagen der pneumatischen Arbeitsglieder mit Stoßdämpfern versehen sind.

40. Kabelkonfektioniereinrichtung nach einem der Ansprüche 4 bis 39, dadurch gekennzeichnet, daß die Kabeleinführöffnung (28) in einer auswechselbaren Buchse (28a) angeordnet ist.

## Claims

1. Process for the fitting of conductors at one end with connectors arranged in housings at certain grid intervals with insulation displacement contact elements for the manufacture of sets of cables, wherein each housing that is fitted is automatically conveyed from a magazine to a contact station in such a way that the first insulation displacement contact element to be fitted, which sits in a housing chamber of a housing comprising several housing chambers at certain grid intervals, is arranged at the height of a cable inlet aperture and below a contact plunger, then the conductor being fitted is introduced by hand through the cable inlet aperture into the housing chamber and hereupon the contact plunger is moved downwards and the insulation displacement contact element is pressed in contact onto the end of the conductor, after which the housing is automatically moved on until the next insulation displacement contact element to be fitted is arranged at the height of the cable inlet aperture and a set of cables produced in such a way is then advanced for inspection and further processing or removal,
characterised in that
the housings are supplied to the contact station without time lag via a buffer section.

2. Process according to claim 1, characterised in that the lowering of the contact plunger is triggered by the complete insertion of the end of the conductor in the housing chamber where the contact is being established.

3. Process according to claim 1 or 2, characterised in that each housing is subjected to at least one test for continuity, short circuiting and cable insertion depth after contacting.

4. Cable preparation device, especially for carrying out the process according to one of the claims 1 to 3 for fitting conductors at one end with connectors arranged at certain grid intervals in housings (7), in particular insulation displacement contact elements, for the manufacture of sets of cables, which has a fitting station (2) for contacting the conductors with the housing (7) advanced from a magazine (5) via an article feed (1) and a test station (13) for testing the contact produced in the fitting station (2), wherein the housings (7) are arranged behind each other in parallel channels (6) of a vertical block magazine (5) perpendicular to the contact position, the article feed (1) comprising a turning device (8) for turning the housing (7) around into the contact position as well as an article rail (9) and a housing advance device (10) for displacing the housings (7) to the fitting station (2), and the fitting station (2) has a clock-controlled driven grid transport device (26) for positioning the housing chamber being fitted at the height of the cable inlet aperture (28) for the manual introduction of the end of the conductor,
characterised in that
between the turning device (8) and the fitting station (2) is arranged a buffer section (11) provided with its own drive.

5. Cable preparation device according to claim 4 characterised in that the buffer section (11) has a friction belt drive.

6. Cable preparation device according to claim 4 or 5, characterised in that the block magazine (5) is arranged in a manually pivotable loading frame (16) with a loading slide (17).

7. Cable preparation device according to claim 5 or 6, characterised in that the block magazine (5) can be displaced via a magazine slide (18) into the emptying position above the turning device (8).

8. Cable preparation device according to claim 7, characterised in that a capacitive proximity switch (20) lies against the block magazine (5) to determine the emptying of the block magazine (5).

9. Cable preparation device according to one of the claims 4 to 8, characterised in that the turning device (8) of the article feed (1) is constructed as a rotary plate pivotable through 90°.

10. Cable preparation device according to one of the claims 4 to 9, characterised in that the turning device (8) has an adjustable stop for setting the maximum number of housings which can be received.

11. Cable preparation device according to one of the claims 4 to 10, characterised in that the turning device (8) has an adjustable photoelectric barrier (21) to determine whether housings (7) are to be found in the turning device (8).

12. Cable preparation device according to one of the claims 4 to 11, characterised in that the housing advance device (10) is provided for emptying the turning device (8) in a horizontal direction.

13. Cable preparation device according to claim 12, characterised in that the housing advance device (10) is constructed as a slide (23) driven by a gear wheel (22).

14. Cable preparation device according to claim 13, characterised in that the slide (23) of the housing advance device (10) has a geometry that matches the housing (7).

15. Cable preparation device according to one of the claims 4 to 14 characterised in that a pneumatic swivel drive pivotable through 180° is provided to drive the housing advance device (10).

16. Cable preparation device according to one of the claims 4 to 15, characterised in that the conveyance of the housings (7) occurs within the fitting station (2) via the grid transport device (26), which engages with the housing chambers from below via a liftable, cam-like transport element (27) and displaces the housings (7) along the article rail (9).

17. Cable preparation device according to claim 16, characterised in that the grid transport device (26) can be programmed according to the grid being fitted.

18. Cable preparation device according to one of the claims 4 to 17, characterised in that the contact station (12) has the cable inlet aperture (28) and a contact plunger (29) mounted perpendicular to this in a retainer (31).

19. Cable preparation device according to claim 18, characterised in that the retainer (31) for the contact plunger (29) can be adjusted via elongated holes (30).

20. Cable preparation device according to claim 18 or 19, characterised in that the contact plunger (29) can be moved up and down via an eccentric drive (32) pivotable through 180°.

21. Cable preparation device according to one of the claims 4 to 20, characterised in that an article centring device (33) is arranged in the area of the contact station (12) and the test station (13).

22. Cable preparation device according to claim 21, characterised in that the article centring device (33) stands in contact with teeth constructed on the side of the housings (7) turned away from the cable inlet aperture (28) via a rack-type holding element (34) in order to position the housing (7) in an exact location.

23. Cable preparation device according to one of the claims 4 to 22, characterised in that a laser control device (35) is provided to monitor the continuous conveyance of the housings in the area of the fitting station (2).

24. Cable preparation device according to one of the claims 4 to 23, characterised in that a pressure tube (36) is arranged opposite the cable inlet aperture (28) on the other side of the housing (7) being fitted.

25. Cable preparation device according to claim 24, characterised in that the pressure tube (36) is arranged on the holding element (34) of the article centring device (33).

26. Cable preparation device according to claim 24 or 25, characterised in that the pressure tube (36) lies against and thereby seals off a hole in the reverse side of the housing chamber being fitted.

27. Cable preparation device according to one of the claims 24 to 26, characterised in that through inserting the end of the conductor through the cable inlet aperture (28) into the housing chamber a dynamic pressure can be generated, which actuates the drive (32) of the contact plunger (29).

28. Cable preparation device according to claim 27, characterised in that the pressure tube (36) and the drive (32) of the contact plunger (29) are connected via a pneumatic-electrical transformer.

29. Cable preparation device according to one of the claims 4 to 28, characterised in that an article brake (37) is provided at the end of the housing conveyance section along the fitting station (2) at the height of the test station (13).

30. Cable preparation device according to one of the claims 4 to 29, characterised in that the test station (13) has at least one vertically (38) and at least two horizontally (39) moveable test probes.

31. Cable preparation device according to claim 30, characterised in that the at least one vertically moveable test probe (38) is constructed as a test lance bridging both fork springs of the contact element arranged in the housing chamber.

32. Cable preparation device according to claims 30 or 31, characterised in that the continuity of the contacting can be tested by the at least one vertically (38) and one of the at least two horizontally (39) moveable test probes.

33. Cable preparation device according to claim 30 or 31, characterised in that via the horizontally moveable test probes (39) together a short circuit test and/or a test of the insertion depth of the ends of the conductors can be conducted.

34. Cable preparation device according to one of the claims 4 to 33, characterised in that a busbar (40) is arranged behind the test station (13) in the direction of conveyance.

35. Cable preparation device according to one of the claims 4 to 34, characterised in that all drives are constructed as pneumatic drives.

36. Cable preparation device according to one of the claims 4 to 35, characterised in that the pneumatic operating members have control elements for interrogating the final position of the pivot angle.

37. Cable preparation device according to claim 4, characterised in that the entire preparation device is arranged on a machine frame (4).

38. Cable preparation device according to claim 4, characterised in that a control console (3) with a plain-text display (15) is provided to operate and control the machine in the field of vision of the operating personnel.

39. Cable preparation device according to one of the claims 4 to 38, characterised in that the end positions of the pneumatic operating elements are provided with shock absorbers.

40. Cable preparation device according to one of the claims 4 to 39, characterised in that the cable inlet aperture (28) is arranged in an interchangeable bushing (28a).

## Revendications

1. Procédé pour équiper des conducteurs, à une extrémité, de connecteurs disposés dans des boîtiers en ayant des pas de trames déterminés et comportant des éléments de contact par déplacement d'isolation, et ce, pour fabriquer des faisceaux de câbles, chaque boîtier à équiper étant transporté automatiquement depuis un magasin jusqu'à un poste de mise en contact de sorte que le premier élément de contact par déplacement d'isolation à équiper, qui se situe dans une chambre de boîtier d'un boîtier comportant plusieurs chambres de boîtier selon un pas de trame déterminé, soit disposé à hauteur d'un orifice d'introduction de câble et au-dessous d'une étampe de mise en contact, qu'ensuite le conducteur à équiper soit introduit à la main dans la chambre de boîtier à travers l'orifice d'introduction de câble et qu'après cela l'étampe de mise en contact soit descendue et pousse l'élément de contact par déplacement d'isolation contre l'extrémité de conducteur d'une manière qui établit un contact, après quoi on fait faire automatiquement au boîtier un déplacement supplémentaire jusqu'à ce que l'élément de contact par déplacement d'isolation suivant soit disposé à la hauteur de l'orifice d'introduction de câble et qu'un faisceau de câbles ainsi achevé soit ensuite amené jusqu'à un contrôle et un autre traitement ou jusqu'à un retrait,
caractérisé en ce que les boîtiers sont amenés au poste de mise en contact sans temps mort en empruntant une section tampon.

2. Procédé selon la revendication 1, caractérisé en ce que l'abaissement de l'étampe de mise en contact est déclenché par l'insertion complète de l'extrémité de conducteur dans la chambre de boîtier à mettre en contact.

3. Procédé selon la revendication 1 ou 2, caractérisé en ce que chaque boîtier est soumis au moins à un contrôle de transmission, de court-circuit et de profondeur d'insertion après la mise en contact.

4. Installation de fabrication de câbles, destinée notamment à la mise en oeuvre du procédé selon l'une des revendications 1 à 3 permettant d'équiper des conducteurs, à une extrémité, de connecteurs disposés dans des boîtiers (7) en ayant des pas de trames déterminés, notamment d'éléments de contact par déplacement d'isolation, pour fabriquer des faisceaux de câbles, laquelle comporte un poste d'équipement (2) servant à mettre les conducteurs en contact avec les boîtiers (7) qui sortent d'un magasin (5) et qui sont amenés en passant par une amenée d'articles (1), ainsi qu'un poste de contrôle (13) servant à contrôler les mises en contacts réalisées dans le poste d'équipement (2), les boîtiers (7) étant disposés les uns derrière les autres, perpendiculairement à la position de mise en contact, dans des conduits parallèles (6) d'un magasin monobloc vertical (5), l'amenée d'articles (1) comprenant un dispositif pivotant (8) servant à faire pivoter les boîtiers (7) en position de mise en contact ainsi qu'un rail pour articles (9) et un dispositif d'avance de boîtiers (10) servant à déplacer les boîtiers (7) jusqu'au poste d'équipement (2), et le poste d'équipement (2) comportant un dispositif cadencé de transport de trames (26) servant à positionner les chambres de boîtier à équiper à hauteur d'un orifice d'introduction de câble (28) servant à introduire manuellement l'extrémité de câble,
caractérisée en ce qu'une section tampon (11) pourvue d'un entraînement propre est disposée entre le dispositif pivotant (8) et le poste d'équipement (2).

5. Installation de fabrication de câbles selon la revendication 4, caractérisée en ce que la section tampon (11) comporte un entraînement à courroie.

6. Installation de fabrication de câbles selon la revendication 4 ou 5, caractérisée en ce que le magasin monobloc (5) est disposé dans un châssis de chargement (16) que l'on peut faire basculer manuellement et qui comporte une coulisse de chargement (17).

7. Installation de fabrication de câbles selon la revendication 5 ou 6, caractérisée en ce que le magasin monobloc (5) peut être déplacé au-dessus du dispositif pivotant (8) au moyen d'une coulisse pour magasin (18).

8. Installation de fabrication de câbles selon la revendication 7, caractérisée en ce qu'un détecteur de proximité capacitif (20) est appliqué contre le magasin monobloc (5) pour déterminer si le magasin monobloc (5) est vide.

9. Installation de fabrication de câbles selon l'une des revendications 4 à 8, caractérisée en ce que le dispositif pivotant (8) de l'amenée d'articles (1) est réalisé sous forme de plateau tournant pouvant pivoter de 90°.

10. Installation de fabrication de câbles selon l'une des revendications 4 à 9, caractérisée en ce que le dispositif pivotant (8) comporte une butée réglable permettant de régler le nombre maximal de boîtiers pouvant être pris.

11. Installation de fabrication de câbles selon l'une des revendications 4 à 10, caractérisée en ce que le dispositif pivotant (8) comporte un barrage photoélectrique réglable (21) afin de déterminer s'il y a des boîtiers (7) dans le dispositif pivotant (8).

12. Installation de fabrication de câbles selon l'une des revendications 4 à 11, caractérisée en ce qu'il est prévu un dispositif d'avance de boîtiers (10) pour vider le dispositif pivotant (8) dans la direction horizontale.

13. Installation de fabrication de câbles selon la revendication 12, caractérisée en ce que le dispositif d'avance de boîtiers (10) est réalisé sous forme de coulisse (23) entraînée par une roue dentée (22).

14. Installation de fabrication de câbles selon la revendication 13, caractérisée en ce que la coulisse (23) du dispositif d'avance de boîtiers (10) a une géométrie adaptée aux boîtiers (7).

15. Installation de fabrication de câbles selon l'une des revendications 4 à 14, caractérisée en ce qu'il est prévu un servomoteur pneumatique à fraction de tour pouvant pivoter de 180° pour entraîner le dispositif d'avance de boîtiers (10).

16. Installation de fabrication de câbles selon l'une des revendications 4 à 15, caractérisée en ce que le transport des boîtiers (7) à l'intérieur du poste d'équipement (2) a lieu au moyen du dispositif de transport de trames (26) qui pénètre par le dessous dans les chambres de boîtier et déplace les boîtiers (7) le long du rail pour articles (9) au moyen d'un élément de transport (27) qui ressemble à un peigne et qui peut se soulever.

17. Installation de fabrication de câbles selon la revendication 16, caractérisée en ce que le dispositif de transport de trames (26) peut être programmé en fonction du tramage à équiper.

18. Installation de fabrication de câbles selon l'une des revendications 4 à 17, caractérisée en ce que le poste de mise en contact (12) comporte l'orifice d'introduction de câble (28) ainsi que, perpendiculairement à ce dernier, une étampe de mise en contact (29) maintenue dans un logement (31).

19. Installation de fabrication de câbles selon la revendication 18, caractérisée en ce que le logement (31) de l'étampe de mise en contact (29) peut être ajusté au moyen de trous oblongs (30).

20. Installation de fabrication de câbles selon la revendication 18 ou 19, caractérisée en ce que l'étampe de mise en contact (29) peut être montée et baissée au moyen d'un entraînement à excentrique (32) pouvant pivoter de 180°.

21. Installation de fabrication de câbles selon l'une des revendications 4 à 20, caractérisée en ce qu'un dispositif de centrage d'article (33) est disposé dans la zone du poste de mise en contact (12) et du poste de contrôle (13).

22. Installation de fabrication de câbles selon la revendication 21, caractérisée en ce que le dispositif de centrage d'article (33) est en prise, par l'intermédiaire d'un élément de support (34) semblable à une crémaillère, avec les dents formées sur le côté du boîtier (7) opposé à l'orifice d'introduction de câble (28), et ce, pour positionner le boîtier (7) en position exacte.

23. Installation de fabrication de câbles selon l'une des revendications 4 à 22, caractérisée en ce qu'il est prévu un dispositif de contrôle à laser (35) dans la zone du poste d'équipement (2) pour surveiller si le transport des boîtiers s'effectue sans lacunes.

24. Installation de fabrication de câbles selon l'une des revendications 4 à 23, caractérisée en ce qu'un tube de Venturi (36) est disposé en face de l'orifice d'introduction de câble (28) de l'autre côté du boîtier (7) à équiper.

25. Installation de fabrication de câbles selon la revendication 24, caractérisée en ce que le tube de Venturi (36) est disposé sur l'élément de support (34) du dispositif de centrage d'article (33).

26. Installation de fabrication de câbles selon la revendication 24 ou 25, caractérisée en ce que le tube de Venturi (36) s'applique hermétiquement contre un trou ménagé dans le fond de la chambre de boîtier à équiper.

27. Installation de fabrication de câbles selon l'une des revendications 24 à 26, caractérisée en ce que l'on peut engendrer une pression dynamique qui actionne l'entraînement (32) de l'étampe de mise en contact (29) en insérant l'extrémité de conducteur dans la chambre de boîtier à travers l'orifice d'introduction de câble (28).

28. Installation de fabrication de câbles selon la revendication 27, caractérisée en ce que le tube de Venturi (36) et l'entraînement (32) de l'étampe de mise en contact (29) sont reliés par l'intermédiaire d'un convertisseur pneumatique-électrique.

29. Installation de fabrication de câbles selon l'une des revendications 4 à 28, caractérisée en ce qu'il est prévu un frein d'article (37) à l'extrémité de la section de transport de boîtiers le long du poste d'équipement (2), à hauteur du poste de contrôle (13).

30. Installation de fabrication de câbles selon l'une des revendications 4 à 29, caractérisée en ce que le poste de contrôle (13) comporte au moins une broche de contrôle qui peut se déplacer verticalement (38) et au moins deux broches de contrôle qui peuvent se déplacer horizontalement (39) .

31. Installation de fabrication de câbles selon la revendication 30, caractérisée en ce que la ou les broches de contrôle qui peuvent se déplacer verticalement (38) sont réalisées sous forme de losange de contrôle shuntant les deux ressorts fourchés de l'élément de contact disposé dans la chambre de boîtier.

32. Installation de fabrication de câbles selon la revendication 30 ou 31, caractérisée en ce qu'il est possible de contrôler la transmission de la mise en contact au moyen de la ou des broches de contrôle qui peuvent se déplacer verticalement (38) et de l'une des deux broches de contrôle ou plus qui peuvent se déplacer horizontalement (39) .

33. Installation de fabrication de câbles selon la revendication 30 ou 31, caractérisée en ce qu'il est possible de réaliser un contrôle de court-circuit et/ou un contrôle de la profondeur d'insertion des extrémités de conducteur au moyen des broches de contrôle les unes au-dessous des autres qui peuvent se déplacer horizontalement (39).

34. Installation de fabrication de câbles selon l'une des revendications 4 à 33, caractérisée en ce qu'un rail collecteur (40) est disposé derrière le poste de contrôle (13).

35. Installation de fabrication de câbles selon l'une des revendications 4 à 34, caractérisée en ce que tous les entraînements sont réalisés sous forme d'entraînements pneumatiques.

36. Installation de fabrication de câbles selon l'une des revendications 4 à 35, caractérisée en ce que les organes de travail pneumatiques comportent des éléments de contrôle servant à extraire la position finale de l'angle de pivotement.

37. Installation de fabrication de câbles selon la revendication 4, caractérisée en ce que la totalité de l'installation de fabrication est placée sur un support de machine (4).

38. Installation de fabrication de câbles selon la revendication 4, caractérisée en ce qu'il est prévu, dans le champ visuel du personnel d'exploitation, un pupitre de commande (3) à afficheur en clair (15) servant à la commande et au contrôle de la machine.

39. Installation de fabrication de câbles selon l'une des revendications 4 à 38, caractérisée en ce que les fins de course des organes de travail pneumatiques sont pourvus d'amortisseurs de chocs.

40. Installation de fabrication de câbles selon l'une des revendications 4 à 39, caractérisée en ce que l'orifice d'introduction de câble (28) est disposé dans une douille remplaçable (28a).
